# EUROPÄISCHE PATENTSCHRIFT

(11) **EP 1 431 236 B1**
(45) Veröffentlichungstag und Bekanntmachung des Hinweises auf die Patenterteilung: **09.12.2009**
(21) Anmeldenummer: 03023400.9
(22) Anmeldetag: 17.10.2003
(51) Int. Cl.: B66D 1/48, E01H 4/02, E02F 9/20

(54) **Verfahren zur Steuerung einer Seilwinde eines Pistenpflegefahrzeugs und Pistenpflegefahrzeug**
Method for controlling the winch of a ski track maintenance vehicle and said vehicle
Procédé pour commander le treuil de halage d'un vehicule pour l'entretien des pistes et cedit vehicule

(30) Priorität: 17.12.2002 DE 10261944
(43) Veröffentlichungstag der Anmeldung: 23.06.2004
(73) Patentinhaber: Kässbohrer Geländefahrzeug AG, 88471 Laupheim (DE)
(72) Erfinder: Kanzler, Helmut, 89269 Vöhringen (DE)
(74) Vertreter: Wilhelm, Martin

(56) Entgegenhaltungen:
- EP-A- 1 118 580
- EP-A- 1 182 409
- US-A- 4 353 424
- US-A- 4 365 927
- PATENT ABSTRACTS OF JAPAN Bd. 005, Nr. 119 (M-081), 31. Juli 1981 (1981-07-31) -& JP 56 057542 A (SHIKOKU NOGYO SHIKENJO), 20. Mai 1981 (1981-05-20)

## Beschreibung

Die Erfindung betrifft ein Verfahren zur Seilwindenregelung eines Pistenpflegefahrzeugs.

Aus der europäischen Patentanmeldung EP 1 118580 A1 ist eine Einrichtung zur automatischen Regelung der Zugkraft eines Seiles für ein Pistenpflegegerät bekannt, bei der ein Druck im hydrostatischen Fahrantrieb des Pistenpflegefahrzeugs und ein Winkel des Seils relativ zum Fahrzeug erfasst werden. Anhand dieser erfassten Größen wird ein Sollwert für die Seilzugkraft ermittelt. In einem geschlossenen Regelkreis wird der so gewonnene Sollwert mit einem erfassten Istwert der Seilzugkraft verglichen und die Zugkraft auf den Sollwert geregelt. Der Druck im hydrostatischen Fahrantrieb wird getrennt nach dem Druck auf der Vorwärtsseite des Fahrantriebs sowie nach dem Druck auf der Rückwärtsseite des Fahrantriebs erfasst. Zieht das Windenseil z.B. in Fahrtrichtung nach vorne und gleichzeitig liegt ein hoher Druck auf der Vorwärtsseite des Fahrantriebs an, so wird der Sollwert für die Windenzugkraft entsprechend höher gewählt, um den Fahrantrieb zu entlasten. Liegt dahingegen bei einer Seilzugrichtung in Fahrtrichtung nach vorne ein hoher Druck auf der Rückwärtsseite des Fahrantriebs an, so bedeutet dies, dass die Seilwinde gegen den Fahrantrieb arbeitet. In diesem Fall sollte die Windenzugkraft zurückgenommen werden. Rutscht bei Bergauffahrt eine Antriebskette plötzlich durch, so verringert sich zwangsläufig der Druck auf der Vorwärtsseite des Fahrantriebs. Dies führt zu einer Verringerung der Seilzugkraft, obgleich aufgrund des auftretenden Schlupfes sogar eine höhere Seilzugkraft erforderlich wäre.

Aus der japanischen Patentzusammenfassung JP 56057542 ist ein Radfahrzeug mit darauf angeordneter Seilwinde bekannt, wobei die Seilwinde zum Überwinden extremer Steigungen an einem festen Punkt oberhalb des zu befahrenden Abhanges befestigt wird und das Fahrzeug dann unter gleichzeitiger Verwendung von Seilwinde und Radantrieb den Abhang hinaufbewegt wird. Seilwinde und Radantrieb werden von einem gemeinsamen Antriebsmotor angetrieben. Ein Differential verteilt die Antriebsenergie auf die Seilwinde bzw. den Radantrieb. Zwischen Seilwinde und Differential sowie zwischen Radantrieb und Differential ist jeweils eine Kupplung vorgesehen. Es ist ausgeführt, dass sowohl eine Differenz der Geschwindigkeiten von Seilwinde und Antriebsrädern ausgeglichen werden soll als auch eine gleichmäßige Lastverteilung zwischen Seilwinde und Antriebsrädern erreicht werden soll.

Mit der Erfindung soll eine schnell ansprechende und zuverlässige Regelung einer Seilwinde erreicht werden.

Erfindungsgemäß ist hierzu ein Verfahren zur Seilwindenregelung eines Pistenpflegefahrzeugs mit folgenden Schritten vorgesehen:

Erfassen einer Kettengeschwindigkeit oder einer der Kettengeschwindigkeit proportionalen Größe mit einem Sensor,
Erfassen einer Seilgeschwindigkeit oder einer der Seilgeschwindigkeit proportionalen Größe mit einem Sensor,
Vergleichen der erfassten Kettengeschwindigkeit und der erfassten Seilgeschwindigkeit oder der hierzu proportionalen Größen in einer zentralen Steuer- und Regeleinheit und
Bestimmen eines Sollwerts für die Seilgeschwindigkeit oder die hierzu proportionale Größe unter Berücksichtigung des Vergleichsergebnisses für die Seilwindenregelung mittels der zentralen Steuer- und Regeleinheit.

Indem eine Kettengeschwindigkeit und eine Seilgeschwindigkeit zur Regelung der Seilwinde herangezogen werden, kann eine schnelle und zuverlässige Regelung realisiert werden, da die Regelung der Seilwinde im Prinzip unabhängig von der Seilzugkraft erfolgt. Dies ist insbesondere bei den großen für Pistenpflegefahrzeuge verwendeten Seillängen von Vorteil, da bei großer Seillänge aufgrund der stets vorhandenen Seilelastizität die Zugspannung im Seil großen Schwankungen unterworfen ist. Im Falle des Durchrutschens einer Fahrantriebskette erhöht sich die gemessene Kettengeschwindigkeit, so dass auch die Seilgeschwindigkeit wenigstens kurzfristig erhöht wird. Dadurch kann sichergestellt werden, dass beim Durchrutschen der Fahrantriebsketten die Zugkraft der Seilwinde kurzfristig erhöht wird, um eine gleichmäßig Fortbewegung des Pistenpflegefahrzeugs zu gewährleisten.

In Weiterbildung der Erfindung werden bei der Bestimmung des Sollwerts eine erfasste aktuelle Zugkraft im Seil und ein vorgebbarer Höchstwert für die Zugkraft berücksichtigt.

Auf diese Weise kann eine Zugkraftbegrenzung des Seils berücksichtigt und sichergestellt werden, das eine maximal zulässige Zugkraft nicht überschritten wird. Gegebenenfalls ist der zulässige Höchstwert einstellbar, beispielsweise nach Umgebungsbedingungen, Seilalter und Seiltyp sowie Fahrzeugtyp.

In Weiterbildung der Erfindung werden eine Kettendrehzahl und eine Seilwindendrehzahl erfasst.

Eine Drehzahl der Fahrantriebsketten sowie eine Drehzahl einer Seiltrommel oder einer Umlenkrolle mit bekanntem Durchmesser ist auf einfache Weise und zuverlässig erfassbar und zur Ketten- bzw. Seilgeschwindigkeit proportional.

In Weiterbildung der Erfindung wird die Seilgeschwindigkeit oder eine hierzu proportionale Größe nach ihrem Betrag und ihrer Richtung relativ zu einer Fahrtrichtung oder einer Fahrzeuglängsachse des Pistenpflegefahrzeugs erfasst.

Beispielsweise ist dann, wenn eine Seilwinde schräg zur Fahrtrichtung bzw. zur Längsachse des Pistenpflegefahrzeugs zieht, eine Berücksichtigung des Seilzugwinkels sinnvoll. Dies ist beispielsweise der Fall, wenn bei flachen Zwischenstücken das Seil straff gehalten werden soll.

In Weiterbildung der Erfindung wird bei der Bestimmung des Sollwerts ein Steigwinkel zwischen der Fahrtrichtung oder der Fahrzeuglängsachse und der Horizontalen sowie eine Richtung der Seilgeschwindigkeit relativ zur Fahrtrichtung berücksichtigt.

Auf diese Weise kann eine Seilwindenregelung in Abhängigkeit der Fahrtrichtung auf einem Hang erfolgen. Beispielsweise wird bei Fahrtrichtung hangabwärts und Zugrichtung entgegen der Fahrtrichtung der Sollwert für die Seilgeschwindigkeit kleiner oder gleich der Kettengeschwindigkeit gewählt, um eine Bremswirkung zu erreichen. Bei einer Fahrt hangaufwärts und Zugrichtung des Seils in Fahrtrichtung wird der Sollwert für die Seilgeschwindigkeit größer oder gleich der Kettengeschwindigkeit gewählt, um eine Zugkraft im Seil aufrechtzuerhalten und den Fahrantrieb zu unterstützen. Grundsätzlich soll das Seil in allen Fahrsituationen straff und unter Spannung gehalten werden.

In Weiterbildung der Erfindung wird ein Schlupf der Ketten des Pistenpflegefahrzeugs erfasst und der erfasste Schlupf bei der Sollwertbestimmung berücksichtigt.

Beispielsweise kann bei Erkennen eines übermäßigen Schlupfes an den Fahrantriebsketten ein Sollwert für die Seilgeschwindigkeit erhöht werden, so dass die Seilzugkraft ansteigt und das Pistenpflegefahrzeug mit Hilfe der Seilwinde über die kritische Stelle hinweggezogen wird.

Das der Erfindung zugrundeliegende Problem wird auch durch ein Verfahren zur Seilwindenregelung eines Pistenpflegefahrzeugs mit folgenden Schritten gelöst:
Erfassen einer Fahrgeschwindigkeit über Grund des Pistenpflegefahrzeugs nach Richtung und Betrag,
Erfassen einer Seilgeschwindigkeit nach Richtung und Betrag oder einer der Seilgeschwindigkeit proportionalen Größe,
Vergleichen der erfassten Fahrgeschwindigkeit über Grund und der erfassten Seilgeschwindigkeit oder der hierzu proportionalen Größe und
Bestimmen eines Sollwerts für die Seilgeschwindigkeit oder die hier zu proportionale Größe für die Seilwindenregelung unter Berücksichtigung des Vergleichsergebnisses.

Eine Fahrgeschwindigkeit über Grund und die Seilgeschwindigkeit sind unmittelbar vergleichbar, da das Seil einer Seilwinde an geländefesten Punkten verankert wird. Eine Fahrgeschwindigkeit über Grund kann beispielsweise mittels eines Satellitennavigationssystems alleine oder der Koppelung mehrer Navigationssystems mit guter Genauigkeit ermittelt werden.

Das der Erfindung zugrundeliegende Problem wird auch durch ein Pistenpflegefahrzeug mit Seilwinde zur Durchführung des erfindungsgemäßen Verfahrens gelöst, das Mittel zum Erfassen einer Kettengeschwindigkeit, einer hierzu proportionalen Größe und/oder einer Fahrgeschwindigkeit über Grund, Mittel zum Erfassen einer Seilgeschwindigkeit oder einer hierzu proportionalen Größe, Mittel zum Vergleichen der erfassten Seilgeschwindigkeit und der erfassten Kettengeschwindigkeit oder der hierzu proportionalen Größen und/oder der Fahrgeschwindigkeit über Grund und Mittel zum Bestimmen eines Sollwerts für die Seilgeschwindigkeit unter Berücksichtigung des Vergleichsergebnisses aufweist.

Weitere Merkmale und Vorteile der Erfindung ergeben sich aus den Ansprüchen und der folgenden Beschreibung einer bevorzugten Ausführungsform der Erfindung im Zusammenhang mit den Zeichnungen. In den Zeichnungen zeigen:
- Fig. 1: eine Seitenansicht eines erfindungsgemäßen Pistenpflegefahrzeugs mit Seilwinde und
- Fig. 2: ein Blockdiagramm einer Regeleinrichtung zur Durchführung des erfindungsgemäßen Verfahrens.

In der Darstellung der Fig. 1 ist ein erfindungsgemäßes Pistenpflegefahrzeug 10 zu erkennen, das mit einer sogenannten Überkopfseilwinde 12 ausgerüstet ist. Die Überkopfseilwinde 12 ist drehbar auf einem Fahrgestell des Pistenpflegefahrzeugs 10 befestigt, so dass eine Zugrichtung der Seilwinde 12 zur Fahrtrichtung des Pistenpflegefahrzeugs 10 im wesentlichen beliebig einstellbar ist. Die Seilwinde 12 wird beispielsweise an sehr steilen, zu bearbeitenden Hängen eingesetzt. Nach Verankerung des Seiles im Gelände kann das Pistenpflegefahrzeug 10 einen Hang beispielsweise in Aufwärts- und Abwärtsfahrt bearbeiten, ohne dass ein Zugseil 14 der Seilwinde 12 neu verankert oder umgesetzt werden müsste.

Eine Fahrgeschwindigkeit des Pistenpflegefahrzeugs 10 ist durch eine Umlaufgeschwindigkeit seiner Fahrantriebsketten 16 sowie gegebenenfalls auftretenden Schlupf bestimmt. Aufgrund des bekannten Durchmessers der Antriebsräder 18 für die Fahrantriebsketten 16 kann die Umlaufgeschwindigkeit der Fahrantriebsketten 16 über eine Drehzahlerfassung der Antriebsräder 18 ermittelt werden.

Während des Windenbetriebs sollte das Zugseil 14 stets unter Spannung gehalten werden. Bei der erfindungsgemäßen Seilwindenregelung wird hierzu eine Seilgeschwindigkeit des Zugseils 14 erfasst, beispielsweise durch Erfassen der Drehzahl einer Umlenkrolle 20 mit konstantem Durchmesser. Bei Erfassung der Drehzahl einer Seiltrommel muss gegebenenfalls der sich verändernde Trommeldurchmesser durch aufgewickelte Seillagen berücksichtigt werden. Neben der Erfassung der Fahrgeschwindigkeit des Pistenpflegefahrzeugs 10 sowie der Seilgeschwindigkeit des Zugseils 14 ist in an und für sich konventioneller Weise darüber hinaus eine Zugkraftüberwachung des Zugseils 14 vorgesehen. Dadurch können für die Seillebensdauer abträgliche Zugkräfte erkannt und nach Möglichkeit verhindert werden.

Das schematische Blockschaltbild der Fig. 2 zeigt in dem Pistenpflegefahrzeug 10 der Fig. 1 vorgesehene Elemente zur Durchführung des erfindungsgemäßen Verfahrens. Eine zentrale Steuer- und Regeleinheit 22 erhält Daten von verschiedenen Sensoren und gibt Ansteuersignale an die Seilwinde 12 aus, um die Seilgeschwindigkeit des Zugseils 14 zu regeln. Die Seilwinde 12 weist Sensoren 24 auf, die eine Drehzahl einer Seilumlenkrolle mit bekanntem Durchmesser erfassen und an die zentrale Steuer- und Regeleinheit 22 übergeben. Darüber hinaus erfassen die Sensoren 24 auch einen Winkel der Seilzugrichtung zu einer Längsachse des Pistenpflegefahrzeugs 10 und übergeben die gemessenen Winkel ebenfalls an die Steuer- und Regeleinheit 22. Die Seilwinde 12 weist darüber hinaus einen Antriebsmotor 26 auf, beispielsweise einen hydraulischen Motor, der über Ansteuersignale von der Steuer- und Regeleinheit 22 gesteuert wird.

Weitere Eingangssignale erhält die Steuer- und Regeleinheit 22 von einem Sensor 28, der eine Drehzahl des Antriebsrads 18 der Fahrantriebsketten 16 erfasst. Aufgrund des bekannten Durchmessers des Antriebsrads 18 kann die Steuer- und Regeleinheit 22 aus der vom Sensor 28 gelieferten Drehzahl des Antriebsrads 18 eine Umlaufgeschwindigkeit der Fahrantriebsketten 16 bestimmten. In gleicher Weise kann die Steuer- und Regeleinheit 22 aus der von den Sensoren 24 gelieferten Seilrollendrehzahl eine Seilgeschwindigkeit ermitteln.

In der Steuer- und Regeleinheit 22 werden somit die Seilgeschwindigkeit des Zugseils 14, gegebenenfalls nach Betrag und Richtung zur Fahrtrichtung oder Fahrzeuglängsachse, sowie die Kettengeschwindigkeit anhand der Signale der Sensoren 24 bzw. 28 bestimmt. Die ermittelte Seilgeschwindigkeit und die ermittelte Kettengeschwindigkeit werden miteinander verglichen und anhand der Vergleichsergebnisses wird ein Sollwert für die Seilgeschwindigkeit bestimmt. Um das Zugseil 14 straff zu halten, wird folglich bei einer Kettengeschwindigkeit, die über der Seilgeschwindigkeit liegt, der Sollwert für die Seilgeschwindigkeit nach oben korrigiert. Beispielsweise erhöht sich die Kettengeschwindigkeit beim Durchrutschen der Antriebsketten kurzfristig, da dem Kettenantrieb plötzlich weniger Widerstand entgegengesetzt wird. Infolgedessen verändert sich das Verhältnis der Kettengeschwindigkeit zur Seilgeschwindigkeit und die Steuer- und Regeleinheit 22 setzt den Sollwert für die Seilgeschwindigkeit nach oben. Daraufhin versucht der Antriebsmotor 26 die Seilgeschwindigkeit zu erhöhen, wodurch sich die Zugkraft im Seil erhöht. Auf diese Weise wird bei auftretendem Schlupf an den Fahrantriebsketten 16 die Seilzugkraft kurzfristig erhöht, um das Pistenpflegefahrzeug 10 über eine kritische Stelle hinwegzuziehen.

Die Zugkraft im Seil wird auf einen maximal zulässigen Wert begrenzt, um Beschädigungen des Seils zu vermeiden. Hierzu wird mittels eines Zugkraftsensors 30 die aktuell im Seil wirkende Kraft erfasst und ein entsprechender Wert an die Steuer- und Regeleinheit 22 übergeben. Wird innerhalb der Steuer- und Regeleinheit 22 festgestellt, dass die Zugkraft im Seil den maximal zulässigen Wert zu überschreiten droht, wird der Antriebsmotor 26 entsprechend angesteuert, um die Zugkraft im Seil zu verringern.

Schließlich kann die Steuer- und Regeleinheit 22 Eingangssignale von einem Navigationssystem 32 erhalten, mittels dem eine Fahrgeschwindigkeit des Pistenpflegefahrzeugs über Grund ermittelt wird. Beispielsweise ist mittels der Kombination mehrerer Navigations-Subsysteme, beispielsweise Satellitennavigation, terrestrische Peilnavigation und dergleichen, eine genaue Positionsbestimmung eines Pistenpflegefahrzeugs und damit eine genaue Bestimmung der Fahrgeschwindigkeit über Grund möglich. Da auch das Zugseil 14 der Seilwinde 12 an unbeweglichen Punkten im Gelände befestigt wird, lassen sich die Fahrgeschwindigkeit über Grund und eine Seilgeschwindigkeit direkt vergleichen, ohne Schlupf berücksichtigen zu müssen.

## Patentansprüche

1. Verfahren zur Seilwinden regelung eines Pistenpflegefahrzeugs (10) mit folgenden Schritten:
- Erfassen einer Kettengeschwindigkeit oder einer der Antriebskettengeschwindigkeit proportionalen Größe mittels eines Sensors (28),
- Erfassen einer Seilgeschwindigkeit oder einer der Seilgeschwindigkeit proportionalen Größe mittels eines Sensors (24),
- Vergleichen der erfassten Kettengeschwindigkeit und der erfassten Seilgeschwindigkeit oder der hierzu proportionalen Größen in einer zentralen Steuer- und Regeleinheit (22) und
- Bestimmen eines Sollwerts für die Seilgeschwindigkeit oder die hierzu proportionale Größe unter Berücksichtigung des Vergleichsergebnisses für die Seilwindenregelung mittels der zentralen Steuer- und Regeleinheit (22).

2. Verfahren nach Anspruch 1, **dadurch gekennzeichnet, dass** bei der Bestimmung des Sollwerts eine erfasste aktuelle Zugkraft im Seil und ein vorgebbarer Höchstwert für die Zugkraft berücksichtigt werden.

3. Verfahren nach Anspruch 1 oder 2, **dadurch gekennzeichnet, dass** eine Kettendrehzahl und eine Seilwindendrehzahl erfasst werden.

4. Verfahren nach einem der vorstehenden Ansprüche, **dadurch gekennzeichnet, dass** die Seilgeschwindigkeit oder eine hierzu proportionale Größe nach ihrem Betrag und ihrer Richtung relativ zu einer Fahrtrichtung oder einer Fahrzeuglängsachse des Pistenpflegefahrzeugs (10) erfasst wird.

5. Verfahren nach einem der vorstehenden Ansprüche, **dadurch gekennzeichnet, dass** bei der Bestimmung des Sollwerts ein Steigwinkel zwischen der Fahrtrichtung oder der Fahrzeuglängsachse und der Horizontalen sowie eine Richtung der Seilgeschwindigkeit relativ zur Fahrtrichtung berücksichtigt wird.

6. Verfahren zur Seilwindenregelung eines Pistenpflegefahrzeugs nach einem der vorstehenden Ansprüche, mit folgenden Schritten:
- Erfassen einer Fahrgeschwindigkeit über Grund des Pistenpflegefahrzeugs (10) nach Richtung und Betrag,
- Erfassen einer Seilgeschwindigkeit nach Richtung und Betrag oder einer der Seilgeschwindigkeit proportionalen Größe,
- Vergleichen der erfassten Fahrgeschwindigkeit über Grund und der erfassten Seilgeschwindigkeit oder der hierzu proportionalen Größe und
- Bestimmen eines Sollwerts für die Seilgeschwindigkeit oder die hierzu proportionale Größe für die Seilwindenregelung unter Berücksichtigung des Vergleichsergebnisses.

7. Pistenpflegefahrzeug mit Seilwinde (12) zur Durchführung des Verfahrens nach einem der vorstehenden Ansprüche, mit Mitteln (28, 32) zum Erfassen einer Kettengeschwindigkeit, einer hierzu proportionalen Größe und/oder einer Fahrgeschwindigkeit über Grund, Mitteln (24) zum Erfassen einer Seilgeschwindigkeit oder einer hierzu proportionalen Größe, Mitteln (22) zum Vergleichen der erfassten Seilgeschwindigkeit und der erfassten Kettengeschwindigkeit oder der hierzu proportionalen Größen und/oder der Fahrgeschwindigkeit über Grund und Mitteln (22) zum Bestimmen eines Sollwerts für die Seilgeschwindigkeit unter Berücksichtigung des Vergleichsergebnisses.

## Claims

1. A process for controlling the cable winch of a ski-run maintenance vehicle (10) with the following steps:
- acquiring a chain velocity or proportional variable for the drive chain velocity by means of a sensor (28),
- acquiring a cable velocity or proportional variable for the cable velocity by means of a sensor (24),
- comparing the acquired chain velocity and the acquired cable velocity or the proportional variable in a central open-loop and closed-loop control unit (22) and
- determining a nominal value for the cable velocity or for the proportional variable by considering the comparative result for the cable winch control by means of the central open-loop and closed loop control unit (22).

2. The process according to Claim 1 **characterised in that** when determining the nominal value, an acquired tensile force present in the cable and a presettable maximum value are considered for determining the tensile force.

3. The process according to Claim 1 or 2 **characterised in that** a chain rotation speed and a cable-winch rotation speed are acquired.

4. The process according to one of the preceding claims **characterised in that** the cable velocity or a variable proportional to the latter is acquired according to its magnitude and its direction relative to a direction of travel or relative to a longitudinal axis of the strip and slope maintenance vehicle (10).

5. The process according to one of the preceding claims **characterised in that** when determining the nominal value, an ascending angle between the direction of travel or the vehicular longitudinal axis and the horizontal axis and a direction of cable velocity relative to the direction of travel is considered.

6. The process for controlling the cable winch of a strip and slope maintenance vehicle according to one of the preceding claims, with the following steps:
- acquiring a travel velocity of the strip and slope maintenance vehicle (10) over ground according to the direction and magnitude
- acquiring a cable velocity according to the direction and magnitude or a variable proportional to the cable velocity
- comparing the acquired travel velocity over ground and the acquired cable velocity or the proportional variable and
- determining a nominal value for the cable velocity or the proportional variable by considering the comparative result for the cable winch.

7. The ski-run maintenance vehicle with a cable winch (12) for executing the process according to one of the preceding claims, with means (28, 32) for acquiring a chain velocity, a variable proportional to the latter and/or a travel velocity over ground, means (24) for acquiring a cable velocity or a variable proportional to the latter, means (22) for comparing the acquired cable velocity and the acquired chain velocity or the variable proportional to the latter and/or the travel velocity over ground and means (22) for determining a nominal value for the cable velocity by considering the comparative result.

## Revendications

1. Procédé servant à réguler le treuil à câble équipant un véhicule (10) d'entretien de piste, comprenant les étapes suivantes :
- Saisir au moyen d'un capteur (28) une vitesse de chaîne ou une grandeur proportionnelle à la vitesse de chaîne d'entraînement,
- Saisir au moyen d'un capteur (24) une vitesse de câble ou une grandeur proportionnelle à la vitesse de câble,
- Comparer la vitesse de chaîne saisie et la vitesse de câble saisie ou les grandeurs proportionnelles afférentes dans une unité centrale (22) de commande et de régulation et
- Déterminer une valeur de consigne pour la vitesse du câble ou la grandeur proportionnelle afférente en tenant compte du résultat de la comparaison pour la régulation du treuil à câble au moyen de l'unité centrale (22) de commande et de régulation.

2. Procédé selon la revendication 1, **caractérisé en ce que** lors de la définition de la valeur de consigne, une force de traction actuelle saisie dans le câble et une valeur maximale qu'il est possible de spécifier de la force de traction sont prises en compte.

3. Procédé selon la revendication 1 ou 2, **caractérisé en ce que** sont saisis un nombre de tours de chaîne et un nombre de tours de treuil à câble.

4. Procédé selon l'une des revendications précédentes, **caractérisé en ce que** la vitesse du câble ou une grandeur proportionnelle à celle-ci est saisie, en la forme de son quantum et de sa direction, par rapport à un sens de déplacement ou à un axe longitudinal du véhicule (10) d'entretien de piste.

5. Procédé selon l'une des revendications précédentes, **caractérisé en ce que** sont pris en compte, lors de la définition de la valeur de consigne, un angle de montée entre le sens de déplacement ou l'axe longitudinal du véhicule et l'horizontale, ainsi qu'un sens de la vitesse du câble relativement au sens de déplacement.

6. Procédé, selon l'une des revendications précédentes, servant à réguler le treuil à câble d'un véhicule d'entretien de piste et comprenant les étapes suivantes :
- Saisir la direction et le quantum d'une vitesse, au dessus du sol, à laquelle se déplace le véhicule d'entretien de piste (10),
- Saisir la direction et le quantum d'une vitesse de câble ou saisir une grandeur proportionnelle à la vitesse du câble,
- Comparer la vitesse de déplacement au dessus du sol saisie et la vitesse du câble saisie ou la grandeur proportionnelle à cette dernière et
- Déterminer une valeur de consigne pour la vitesse du câble ou la grandeur proportionnelle à cette dernière pour réguler le treuil en tenant compte du résultat de la comparaison.

7. Véhicule d'entretien de piste avec treuil à câble (12) pour réaliser le procédé selon l'une des revendications précédentes, comprenant des moyens (28, 32) qui permettent de saisir une vitesse de chaîne, une grandeur proportionnelle à cette vitesse et/ou une vitesse de déplacement au dessus du sol, des moyens (24) qui permettent de saisir une vitesse de câble ou une grandeur proportionnelle à cette dernière, des moyens (22) qui permettent de comparer la vitesse de câble saisie et la vitesse de chaîne saisie, ou les grandeurs proportionnelles à ces vitesses et/ou la vitesse de déplacement au dessus du sol, et des moyens (22) servant à déterminer une valeur de consigne assignée à la vitesse du câble en tenant compte du résultat de la comparaison.
